# EUROPÄISCHE PATENTANMELDUNG

(11) **EP 0 120 214 A1**
(43) Veröffentlichungstag der Anmeldung: **03.10.1984**
(21) Anmeldenummer: 84100801.4
(22) Anmeldetag: 26.01.1984
(51) Int. Cl.: F04D 29/70

(54) **Axiallüfter mit Massnahmen zur Befreiung der Gebläseluft von Staubteilchen**

(30) Priorität: 08.02.1983 DE 3304093
(71) Anmelder: Petz Electro, CH-3185 Schmitten (CH)
(72) Erfinder: Petz, Günter, D-8500 Nürnberg (DE)
(74) Vertreter: Göbel, Matthias, Dipl.-Ing.

(57) **Zusammenfassung**

Bei einem Lüfter mit Axialgebläse und einem im Lüftergehäuse um das Axialgebläse angeordneten Luftführungskanat, dessen Luftein- und Luftaustrittsenden durch Gitter übergriffen sind, ist zum Zwecke der Befreiung der Gebläseluft von Staubteilchen mindestens über einen Teilquerschnitt des Lufteintrittsendes ein Filterkörper (12) für die Zuluft fest oder lösbarfest am Lüftergehäuse (1) angeordnet.

## Beschreibung

Die Erfindung betrifft einen Lüfter mit Axialgebläse und einem im Lüftergehäuse um das Axial^{q}ebläse angeordneten Luftführungskanal, dessen Luftein- und Luftaustrittsenden durch Gitter übergriffen sind.

Bei Lüftern ist es bekannt, daß mit der Zuluft Staubteilchen aus dem Raum dem Gebläse zugeführt und von diesem zusammen mit der Abluft an den Raum ausgestoßen werden. Es ist versucht worden, die störende Wirkung der Staubteilchen durch Ausrichtung der Abluft bzw. durch Abführunq der Abluft in vorbestimmte Richtungen zu mindern. Diesen Bestrebunqen ist jedoch kein oder nur ein geringer Erfolg beschieden.

Die Erfindung hat zur Aufgabe Maßnahmen zur Befreiung der Gebläseluft von Staubteilchen zu schaffen.

Erfindungsgemäß ist dies dadurch erreicht, daß mindestens über einen Teilquerschnitt des Lufteintrittsendes ein Filterkörper am Lüftergehäuse fest oder lösbar fest angeordnet ist. Der Filterkörper kann zwischen dem Zuluftgitter und dem Gebläse angeordnet bzw. gemäß einer bevorzugten Ausgestaltung an dem über das Lufteintrittsende greifenden Gitter angeordnet sein. Die auf diese Weise teilweise oder insgesamt durch den Filterkörper hindurchgeführte Zuluft wird dort von Staubteilchen befreit, so daß gereinigte Abluft das Lüftergehäuse verlassen kann. Die zweckmäßig nur teilweise Beeinflussung der Zuluft durch den Filterkörper ergibt den Vorteil einer nur geringen Strömungsbehinderung der Gebläseluft und schafft die Voraussetzung für einen Lüfter mit hoher Luftförderleistung. Es versteht sich, daß durch erneute Zuführung der Raumluft an die Luftzuführung des Lüfters sich eine wiederholte Filterung der Zuluft einstellt, wodurch nach und nach die gesamte Raumluft staubfrei wird. Zweckmäßig ist der Filterkörper kreisförmig bzw. kreisringförmig gestaltet, wobei auch mehrere kreisringförmige Filterkörper im Abstand konzentrisch vorqesehen sind.

Bei einem Lüfter dessen Gitter für die Zuluft durch einen kreislörmigen Mittelab-schnitt und einen anschließenden kegelstumpfförmigen Randabschnitt gebildet ist, kann der Filterkörper entweder den Mittelabschnitt des Gitters oder den Randabschnitt desselben abdecken. Der den Randabschnitt abdeckende Filterkörper ist dabei konisch ringförmig ausgebildet, wobei die Konizität von Filterkörper und Randabschnitt gleich ist. Darüber hinaus ist bei einem Lüfter mit einem dieser Art ausgebildeten Lufteintrittsgitter auch vorgesehen, daß der Mittelabschnitt und der Randabschnitt zur Filterung der gesamten Zuluft gemeinsam durch einen einstückig topfförmigen Filterkörper übergriffen ist.

Der Filterkörper kann in Ausgestaltung des Lüfters, z.B. als Fasernkörper ausgebildet sein. Außerdem ist möglich einen Kohleaktiv-Filter zu verwenden oder aber den Filterkörper als Bipolar-Filter zu gestalten. Schließlich ist auch ein Naßluftfilter denkbar, der zusätzlich einen Luftbefeuchtungseffekt erbringt.

In weiterer Ausgestaltung des Lüfters läßt sich eine wechselnde Luftverteilung der Abluft noch dadurch herbeiführen, daß das über das Luftaustrittsende greifende Gitter getrennt vom Lüftergehäuse ausgebildet und mit verschieden stark geneigten Anströmleisten versehen ist und durch die Abtrieb-swelle eines mit dem Antriebsmotor für das Lüfterrad verbundenen Untersetzungsgetriebes getragen und mit der Abtriebswelle wahlweise kuppelbar ist. Nach erfolgter Kupplung rotiert das so gehaltene Gitter bei Umläufen des Gebläses, wobei die verschiedenen Neigungen der Anströmleisten zu einer breitflächigen Verteilung der Abluft führen. Darüber hinaus läßt sich der Anwendungsbereich des Lüfters noch dadurch vergrößern, daß dem Axialgebläse im Lüfterqehäuse ein elektrisches Heizregister vor oder nachgeschaltet ist. Der so ausgebildete Lüfter kann als Heizlüfter zum Einsatz gebracht werden, dessen Zuluft mindestens teilweise einer Filterung unterworfen ist.

Wie die Erfindung ausführbar ist, zeigt das in der Zeichnung dargestellte Ausführungsbeispiel und zwar:
rig. 1 einen Lüfter in Frontansicht,
Fiq. 2 einen Lüfter in Seitenansicht, teilweise im Schnitt und
Fig. 3 einen Lüfter anderer Ausführung in Seitenansicht.

Bei dem in den Figuren dargestellten Lüfter ist mit 1 ein Lüftergehäuse bezeichnet, das aus miteinander verbundenen Halbschalen gebildet ist. Das Lüftergehäuse 1 weist innen einen Luftführungskanal 2 auf in dem ein Antriebsmotor 3 mit einem Lüfterrad 4 eingestellt sind. Der Antriebsmotor 3 ist an sternförmig am Luftführungskanal 2 angreifenden Stegen 2' im Lüftergehäuse gehalten. Dem Antriebsmotor 3 ist weiter ein Untersetzungsgetriebe 5 zugeordnet auf dessen Abtriebswelle 5' im Bereich des Luftaustrittsendes ein Abluftgitter 6 frei, jedoch mit der Abtriebswelle kuppelbar, aufgesetzt ist, wodurch bei Umläufen des Antriebsmotors 3 das Abluftgitter 6 unverdrehbar ist bzw. gedreht wird. Außerdem ist das Lüftergehäuse 1 am lufteintrittsseitigen Ende durch ein topfförmiges Gitter 7 mit einer Vielzahl Lufteintrittsschlitzen 8 und 9 versehen. Am oberen Ende weist das Lüftergehäuse 1 einen Tragegriff 10 und am bodenseitigen Ende Stützfüße 11 auf.

Erfindungsgemäß ist das Gitter 7, wie in Fig. 2 untere Hälfte erkennbar, über seinen kreisförmigen Mittelab- schnitt 7' durch einen kreisförmigen Filterkörper 12 belegt, der so einen Teil der Luftfördermenge filtert, während über den frei belassenen konisch ringförmigen Abschnitt 7'' des Gitters 7 weitere Zuluft ungefiltert in das Lüftergehäuse 1 einströmen kann.

In Abwandlung des Erfindungsgedankens ist beim Lüfter der Fig. 2, obere Hälfte, der konisch ringförmige Abschnitt 7 " des Gitters 7 mit einem Filterkörper 12 belegt, wodurch wiederum über einen Teilquerschnitt des Lufteintrittsendes Zuluit gefiltert wird und über einen weiteren Teilquerschnitt ungefilterte Zuluft in das Lüftergehäuse eintritt.

Abweichend erstreckt sich beim Ausführungsbeispiel der Fig. 3 über das ganze topfförmige Gitter 7 ein topfförmiger Filterkörper 12, der über den gesamten Querschnitt des Lufteintrittsendes die Zuluft reinigt.

Es versteht sich, daß zur Erzielung eines über Teilquerschnitte des Lufteintrittsendes wirksamen Filtereffekts auch anderweitig ausgebildete Filterkörper verwendbar sind. So können, z.B. im kreisförmigen Mittelab- schnitt 7' des Gitters 7 mehrere im Abstand konzentrisch ausgebildete Filterkörper 12 zum Einsatz kommen.

Im Lüftergehäuse 1 kann, wie in Fig. 2 mit strich-punktierten Linien angedeutet, ein elektrisches Heizregister 13 eingestellt sein, wodurch der Lüfter als Heizlüfter zum Einsatz kommen kann.

## Patentansprüche

1. Lüfter mit Axialgebläse und einem im Lüftergehäuse um das Axialgebläse angeordneten Luftführungskanal, dessen Luftein- und Luftaustrittsenden durch Gitter übergriffen sind, dadurch gekennzeichnet, daß mindestens über einen Teilquerschnitt des Lufteintrittsendes ein Filterkörper (12) für die Zuluft fest oder lösbar fest am Lüfterqehäuse angeordnet ist.

1. Lüfter nach Anspruch 1, dadurch gekennzeichnet, daß der Filterkörper (12) an dem über das Lufteintrittsende qreifenden Gitter (7) angeordnet ist.

3. Lüfter nach Anspruch 1 und 2, dadurch gekennzeichnet, daß der Filterkörper (12) kreisförmig ausgebildet ist und über einen Mittelab-schnitt des Gitters (7) angeordnet ist.

4. Lüfter nach Anspruch 1 und 2, dadurch gekennzeichnet, daß der Filterkörper (12) kreisringförmig ausgebildet und konzentrisch zur Mittellänqsachse des Axialgebläses (3, 4) am Gitter (7) anqeordnet ist.

5. Lüfter nach Anspruch 1, dadurch gekennzeichnet, daß das Gitter (7) durch einen kreisförmigen Mittelabschnitt (7') und einen kugelstumpfförmiqen Randabschnitt (7 " ) gebildet ist und daß der Filterkörper den Mittelabschnitt (7') des Gitters abdeckt. (Fig. 2, unten)

6. Lüfter nach Anspruch 1, dadurch gekennzeichnet, daß das Gitter (7) durch einen kreisförmigen Mittelabschnitt (7') und einen anschließenden kegelstumpfförmigen Randabschnitt (7") gebildet ist und daß der Randabschnitt (7 " ) durch einen konisch kreisringförmigen Filterkörper (12) übergriffen ist. (Fig. 2, oben)

7. Lüfter nach Anspruch 1, dadurch gekennzeichnet, daß das Gitter (7) durch einen kreisförmigen Mittelabschnitt (7') und einen anschließenden kegelstumpfförmigen Randabschnitt (7 " ) gebildet ist und daß der Mittelabschnitt (7') und der Randabschnitt (7 " ) gemeinsam durch einen einstückig topfförmigen Filterkörper (12) übergriffen ist. (Fig. 3)

8. Lüfter nach Anspruch 1 und 2, dadurch gekennzeichnet, daß der Filterkörper (12) durch einen Fasernkörper gebildet ist.

9. Lüfter nach Anspruch 1 und 2, dadurch gekennzeichnet, daß der Filterkörper (12) als Kohleaktiv-Filter ausgebildet ist.

10. Lüfter nach Anspruch 1 und 2, dadurch gekennzeichnet, daß der Filterkörper (12) als Bipolar-Filter ausgebildet ist.

11. Lüfter nach Anspruch 1 und 2, dadurch gekennzeichnet, daß der Filterkörper (12) als Naßluftfilter ausgebildet ist.

12. Lüfter nach Anspruch 1, dadurch gekennzeichnet, daß das über das Luftaustrittsende greifende Gitter (6) getrennt vom Lüftergehäuse (1) ausgebildet ist, mit verschieden stark geneigten Anströmleisten (6') versehen und durch die Abtriebswelle (5') eines mit dem Antriebsmotor (3) für das Lüfterrad (4) verbundenen Untersetzungsgetriebes (5) getragen und mit der Abtriebswelle (5') wahlweise kuppelbar ist.

13. Lüfter nach Anspruch 1, dadurch gekennzeichnet, daß dem Axialgebläse (3, 4) im Lüftergehäuse (1) ein elektrisches Heizregister (13) vor oder nachgeschaltet ist.
